# EUROPÄISCHE PATENTSCHRIFT

(11) **EP 0 300 971 B1**
(45) Veröffentlichungstag und Bekanntmachung des Hinweises auf die Patenterteilung: **18.09.1991**
(21) Anmeldenummer: 88810491.6
(22) Anmeldetag: 15.07.1988
(51) Int. Cl.: A63C 11/22

(54) **Gerät zum Tragen von Skiern**
Ski transport device
Dispositif pour transporter des skis

(30) Priorität: 21.07.1987 CH 2766/87
(43) Veröffentlichungstag der Anmeldung: 25.01.1989
(73) Patentinhaber: Rohrer-Enzensperger, Heinz, CH-6549 Pianezzo (CH)
(72) Erfinder: Rohrer-Enzensperger, Heinz, CH-6549 Pianezzo (CH)
(74) Vertreter: Feldmann, Clarence Paul

(56) Entgegenhaltungen:
- CH-A- 265 068
- CH-A- 405 132
- FR-A- 1 332 131
- FR-A- 2 305 210

## Beschreibung

Die vorliegende Erfindung betrifft ein Gerät zum Tragen von Skiern gemäss dem Oberbegriff des Anspruchs 1. Ein derartiges Gerät ist bekannt aus der FR-A-2305210, wobei der Korb zur Aufnahme der Skienden aus einer Schlaufe des Schulterriemens und einem damit verbundenen Rahmen besteht. Dieses Traggerät ist unpraktisch in der Handhabung. Es ist schwierig, die Skienden in die Schlaufe am unteren Ende des Schulterriemens einzuführen. Es ist vor allem schwierig, den Schulterriemen im Korb zu versorgen und dabei ein kompaktes, kleines Paket zu bilden.

Ein ähnliches Traggerät ist aus der CH-A-405132 bekannt. Es weist einen mittels einer Schlaufe mit dem Schulterriemen verbundenen Korb zur Aufnahme der Skienden auf. Ein Versorgen des ganzen Schulterriemens in diesem Korb ist nicht vorgesehen.

Bei einem weiteren Gerät gemäss CH-A-265068 ist zwar ein Versorgen des Schulterriemens im Korb vorgesehen, aber der Schulterriemen greift an einer Breitseite des Korbes an, was ein Versorgen schwierig macht.

Ziel vorliegender Erfindung ist es, ein Träggerät für Skier zu schaffen, welches bei einfachem Aufbau optimale Bedingungen für Gebrauch und Handhabung bietet. Dieses Ziel wird dadurch erreicht, wie es im kennzeichenden Teil des Anspruchs 1 beschrieben ist, dass der Schulterriemen an einer Schmalseite des Korbes oder der Tasche angreift. Damit wird ein handliches Zusammenrollen des Schulterriemens und Einrollen in den Korb ermöglicht. Vorzugsweise bildet der Schulterriemen zwei Schmalseiten und den Boden des Korbes oder der Tasche und ist mit Wandteilen aus demselben Material an den Breitseiten verbunden.

Um zugleich eine optimale Halterung der Skier und ein bequemes Einrollen des Schulterriemens in den Korb zu erzielen, ist vorzugsweise die Schlaufe gelenkig mit dem Schulterriemen verbunden. Sie kann sich unter diesen Umständen optimal zum Halten der Skier einstellen, kann aber auch zum Einrollen des Schulterriemens mit dem Schulterriemen flüchtend ausgerichtet und damit bequem gerollt werden.

Die erfindungsgemässe Ausbildung hat den zusätzlichen Vorteil, dass die Skier mit den Kanten am Rücken des Trägers gehalten sind, derart, dass die Skibindungen nicht stören und die Skier auch bequem mit aufgeschnallten Skischuhen getragen werden können.

Die Erfindung wird nun anhand eines in der Zeichnung dargestellten Ausführungsbeispiels näher erläutert.

- Fig. 1: zeigt das mit einem Skipaar verbundene Gerät,
- Fig. 2 und 3: zeigen in grösserem Massstab die Verbindung des Gerätes mit den Skiern,
- Fig. 4: zeigt das Gerät mit eingerolltem und versorgtem Schulterriemen zum Transport bereit, und
- Fig. 5: zeigt die Verbindung des Schulterriemens mit der Schlaufe.

Wie in Figur 1 ersichtlich, weist das Gerät zum Tragen der Skier einen Schulterriemen 1 auf, der am einen Ende mit einer Tasche oder einem Korb 2 zur Aufnahme der hinteren Skienden und am anderen Ende mit einer Schlaufe 3 zur Verbindung mit den Skiern 4 im Mittelteil derselben, etwas über dem vorderen Teil der Skibindung 5 versehen ist. Wie in Figur 1 gezeigt, können die Skier bequem wie ein angehängtes Gewehr getragen werden, wobei der Träger beide Hände frei hat, um weiteres Material zu tragen, und wobei insbesondere andere Personen nicht belästigt oder gefährdet werden. Der Schultergurt ist zweiteilig ausgebildet, und die beiden Teile sind durch eine flache Schnalle 6 miteinander verbunden, derart, dass die Gesamtlänge des Schulterriemens der Grösse der Person bzw. der Länge der Skier angepasst werden kann. Wie insbesondere Figur 5 zeigt, ist die Schlaufe 3 mit dem Schulterriemen 1 mittels einer Niete 7 verbunden, die zugleich als Knopf 7a zum Einhängen des mit einem Knopfloch 8 versehenen freien Endes der Schlaufe versehen ist. Die Niete 7 ist so bemessen, dass die Schlaufe 3 sich gegenüber dem Schulterriemen 1 drehen und somit in ihrer Stellung frei anpassen kann. Die Schlaufe 3 ist mit einem Haftbelag 9 beispielsweise einem Latexbelag zur Erhöhung des Haltes an den Skiern 4 versehen.

Figur 3 zeigt die Tasche oder den Korb 2 des Gerätes. Der Schulterriemen 1 bildet hierbei zwei gegenüberliegende Schmalseiten 2a und 2b des Korbes sowie den Boden 2c desselben. Den oberen Abschluss des Korbes bildet ein rechteckiger Ring 10 aus demselben Material wie der Schulterriemen 1, und an den Flachseiten ist ein U-förmiger Bügel 11 ebenfalls aus demselben Material wie der Schulterriemen 1 angebracht. All diese Teile des Korbes sind mittels Nieten 12 miteinander verbunden, wobei die am Boden des Korbes befindliche Niete vergrössert sein kann, um beim Abstellen der Skier mit dem Gerät als Schutz zu dienen.

Wie bereits erwähnt, ist die Handhabung des Gerätes äusserst einfach. Zur Verbindung mit den Skiern stellt man dieselben mit den hinteren Enden in den Korb 2 und legt dann die Schlaufe 3 über der Bindung um die Skier. Damit sind die Skier nicht nur bereit zum Tragen sondern auch miteinander verbunden, und sie können dann aufgenommen und gemäss Figur 1 bequem getragen werden. Mit dem Oberarm kann man hierbei leicht gegen die Fläche der Skier drücken, um sie in der dargestellten Lage mit zur Seite gerichteten Bindungen zu halten. Es besteht also keine Gefahr, dass die eine Bindung gegen den Körper drückt und damit das Tragen behindert. Bei Nichtgebrauch des Traggerätes kann es in ebenso einfacher Weise von den Skiern gelöst werden. Die geöffnete Schlaufe und der Schulterriemen können dann zusammengerollt und schliesslich gemäss Figur 4 in den Korb 2 versorgt werden. Es entsteht hierbei ein flaches, weiches und geordnetes Packet, welches problemlos in einer Tasche des Skianzugs versorgt werden kann.

Es sind verschiedene Ausführungsvarianten möglich. So könnte beispielsweise die Schlaufe 3 einteilig mit dem Schulterriemen 1 ausgebildet werden, in welchem Falle die Niete 7 nicht mehr die Funktion eines Verbindungselementes sondern nur noch diejenige eines Knopfes zur Verbindung mit dem Schlaufenende hätte. Anstelle des aus demselben Material wie der Schulterriemen gebildeten Korbes 2 könnte mit dem Schulterriemen eine Tasche, beispielsweise aus Weichkunststoff, verbunden sein. Das Gerät kann für verschiedenartige Skier, z.B. auch für Langlauf- oder Sprungskier, bemessen sein.

## Patentansprüche

1. Gerät zum Tragen eines Skipaares, bei dem die Laufflächen aufeinanderliegen, wobei die auf den Skiern befestigten Bindungsteile beim Tragen seitlich vorstehen und nicht am Rücken anliegen, bestehend aus einem Schulterriemen, der an einem Ende mit einem korbähnlichen Halter von rechteckiger Form und am anderen Ende mit einer Schlaufe, die geöffnet und geschlossen werden kann, versehen ist, dadurch gekennzeichnet, dass beide Schmalseiten (2a, 2b) des Korbes einstückig mit dem Schulterriemen (1) verbunden sind, und dass die Schlaufe (3) in geöffneter Lage eine Fortsetzung des Schulterriemens (1) bildet und beide Teile schmäler als die schmalseitige Oeffnung des korbähnlichen Halters sind, wodurch diese bei Nichtgebrauch in zusammengerollter Lage im korbähnlichen Halter unterbringbar sind.

2. Gerät nach Anspruch 1, dadurch gekennzeichnet, dass der Schulterriemen (1) zwei Schmalseiten (2a, 2b) und den Boden (2c) des Korbes (2) oder der Tasche bildet und mit Wandteilen (10, 11) an den Breitseiten verbunden ist.

3. Gerät nach Anspruch 1 oder 2, dadurch gekennzeichnet, dass die Schlaufe (3) gelenkig mit dem Schulterriemen (1) verbunden ist.

4. Gerät nach Anspruch 3, dadurch gekennzeichnet, dass eine die Schlaufe (3) und den Schulterriemen (1) verbindende Niete (7) zugleich als Befestigungsknopf (7a) für das freie Schlaufenende dient.

5. Gerät nach dem der Ansprüche 1-4, dadurch gekennzeichnet, dass es abgesehen von Verbindungselementen (6, 7, 12), zum Beispiel Nieten, ausschliesslich aus Riemen- oder Gurtenmaterial besteht.

## Claims

1. Means for carrying a pair of skis, in which the running surfaces rest on one another, the bindings fixed to the skis projecting laterally when carrying and do not engage on the back and which comprises a shoulder strap, which at one end is provided with a basket-like, rectangular holder and at the other end with a loop which can be opened and closed, characterized in that both narrow sides (2a, 2b) of the basket are connected in one piece to the shoulder strap (1) and that the loop (3) forms an extension of the shoulder strap (1) in the open position and both parts are narrower than the narrow-side opening of the basket-like holder, so that when the latter is not in use it can be housed in a rolled up state in the basket-like holder.

2. Means according to claim 1, characterized in that the shoulder strap (1) forms two narrow sides (2a, 2b) and the bottom (2c) of the basket (2) or pocket and is connected with wall parts (10, 11) at the wide sides.

3. Means according to claims 1 or 2, characterized in that the loop (3) is connected in an articulated manner to the shoulder strap (1).

4. Means according to claim 3, characterized in that a rivet (7) connecting the loop (3) and the shoulder strap (1) simultaneously serves as a fastening stud (7a) for the free loop end.

5. Means according to one of the claims 1 to 4, characterized in that, apart from connecting elements (6, 7, 12), e.g. rivets, it exclusively comprises belt or strap material.

## Revendications

1. Dispositif pour le transport d'une paire de skis, dans lequel les semelles reposent l'une sur l'autre, tandis que les pièces de liaison fixées aux skis sont dirigées latéralement et ne collent pas au dos pendant le transport, comprenant une bandoulière qui est munie à une extrémité d'un logement de forme rectangulaire formant panier et à l'autre extrémité d'une boucle pouvant être ouverte ou fermée, caractérisé en ce que les deux côtés étroits (2a, 2b) du panier forment une seule pièce avec la bandoulière (1), et que la boucle (3) en position ouverte est dans le prolongement de la bandoulière (1) et les deux pièces sont plus étroites que l'ouverture du côté étroit du logement en forme de panier, ce qui fait qu'elles peuvent être logées, en dehors de l'usage, en position enroulée dans le logement en forme de panier.

2. Dispositif selon la revendication 1, caractérisé en ce que la bandoulière (1) forme deux côtés étroits (2a, 2b) et le fond (2c) du panier (2) ou de la poche et est reliée à des parties cloisonnantes (10, 11) sur les côtés larges.

3. Dispositif selon l'une des revendications 1 ou 2, caractérisé en ce que la boucle (3) est raccordée avec articulation à la bandoulière (1).

4. Dispositif selon la revendication 3, caractérisé en ce qu'un rivet (7) réunissant la boucle (3) et la bandoulière (1) fait en même temps office de bouton de fixation (7a) pour l'extrémité libre de la bandoulière.

5. Dispositif selon l'une quelconque des revendications 1-4, caractérisé en ce que, mis à part des éléments de liaison (6, 7, 12), par exemple des rivets, il consiste exclusivement en un matériel fait de courroies ou de sangles.
